# EUROPÄISCHE PATENTSCHRIFT

(11) **EP 2 159 664 B1**
(45) Veröffentlichungstag und Bekanntmachung des Hinweises auf die Patenterteilung: **13.03.2013**
(21) Anmeldenummer: 09167430.9
(22) Anmeldetag: 07.08.2009
(51) Int. Cl.: G05G 1/50, G05G 1/10

(54) **Dreh- oder verschiebbar gelagertes, hinterleuchtbares Bedienelement**
Rotating or sliding mounted operating element that can be backlit
Elément de commande pouvant être rétroéclairé et installé de manière rotative ou amovible

(30) Priorität: 29.08.2008 DE 202008008822 U
(43) Veröffentlichungstag der Anmeldung: 03.03.2010
(73) Patentinhaber: Dr. Schneider Kunststoffwerke GmbH, 96317 Kronach (DE); AUDI AG, 85057 Ingolstadt (DE)
(72) Erfinder: Puff, Heiko, 96524 Sichelreuth (DE); Foidl, Hannes, 85114 Tauberfeld (DE)
(74) Vertreter: Pröll, Jürgen

(56) Entgegenhaltungen:
- EP-A1- 0 919 899
- EP-A2- 1 048 748
- DE-A1-102006 005 089
- DE-B3-102005 032 717
- US-A1- 2004 001 329

## Beschreibung

Die Erfindung betrifft ein dreh- oder verschiebbar gelagertes, hinterleuchtbares Bedienelement aus Kunststoff mit Mitteln zur mechanischen Kraftübertragung oder mit Mitteln für elektrische Steuerungen.

Aus der DE 103 39 833 B4 ist ein Stellrad mit mechanischen Kopplungseinrichtungen zur Herstellung einer Wirkverbindung mit mindestens einem mechanischen Funktionselement und/oder einem elektrischen Steuerelement bekannt, welches innen hohl ist und mindestens eine Nabe, eine Welle oder einen Zapfen zur drehbaren Lagerung in Lagerschalen oder Lagerbohrungen oder auf Lagerzapfen eines Lagerhalters aufweist. Mindestens über einen Umfangsabschnitt der Mantelwand ist das Stellrad lichtdurchlässig und wird von einer Lichtquelle hinterleuchtet. Die Lichtquelle ist eine Lampe, die an einem Lampenträger befestigt ist, der in den Öffnungsabschnitt des Stellrades eingesetzt und an mindestens einer Seitenwand des Stellrades und/oder der Achse fixiert ist. Das Stellrad ist aus zwei Halbschalen zusammengesetzt und hinten offen, so dass der Lampenträger eingeführt werden kann.

Aus der DE 10 2006 011 641 B3 ist ein Betätigungsteil für eine elektrische Schaltanordnung mit einem aus Kunststoff gefertigten Betätigungskörper mit mindestens einem angeordneten Schaltsymbolelement zur Anzeige von Schaltfunktionen der Schaltanordnung bekannt. Um das Betätigungsteil kostengünstig in großer Stückzahl fertigen zu können, ist der Betätigungskörper als beschichtetes Kunststoffformteil ausgestaltet, in das das mindestens eine Schaltsymbol komplett integriert ist, wobei das Kunststoffformteil zumindest bereichsweise aus metallisierbarem Kunststoffmaterial gefertigt ist, das eine Metallschicht trägt, und der Teil, der das Schaltsymbolelement trägt, aus nicht metallisierbarem Kunststoffmaterial gefertigt ist.

Aus der DE 20 2006 018 515 U1 ist ein Dekor- und/oder Bedienelement mit einem Gehäuse und mit einer im Innenraum des Gehäuse angeordneten Leuchtquelle bekannt, die in eingeschaltetem Zustand wenigstens ein an einer Anschlusswand des Gehäuses vorgesehenes Ziermustersymbol, einen Hinweis und/oder Schriftzeichen oder dergleichen hinter- oder durchleuchtet. Die Abschlusswand wird wenigstens teilweise oder bereichsweise durch eine transparente, metallisierfähige oder metallisierte Folie gebildet. Die Folie wird von einem den Innenraum ebenfalls begrenzenden Gehäusekörper getragen, der eine von der Folie verschlossene Öffnung aufweist und zumindest im Randbereich der Öffnung mit der Folie durch Spritzgießen verbunden ist. Die Folie ist zur Bildung des oder der Ziermuster, Symbole und/oder Schriftzeichen von der Metallschicht befreit, wobei die verbleibende Metallschicht das oder die Ziermuster, Symbole und/oder Schriftzeichen bildet oder in negativer Form ausspart.

Aus der DE 199 58 582 B4 ist ein elektrischer Schalter mit einem Kontaktsystem und mit einem bewegbaren Betätigungsorgan zum Schalten des Kontaktsystems bekannt, bei dem das Betätigungsorgan eine aus einem ersten Metall bestehenden Wandung besitzt. Das Betätigungsorgan weist einen Durchbruch für ein Funktionssymbol für eine Funktionsanzeige oder dergleichen in der Wand auf. Im Durchbruch befindet sich eine diesen wenigstens teilweise ausfüllende Kunststoffschicht. Die Wandung des Betätigungsorgans ist mit einer Beschichtung aus einer galvanisch aufgebrachten Schicht aus einem weiteren Metall versehen. Die Kunststoffschicht ist beständig gegenüber galvanischen Bädern, wie Säuren oder Basen, und nicht galvanisierbar.

Aus der DE 10 2006 049 474 A1 ist ein beleuchtetes Stellrad bekannt, welches zum Ansteuern mechanischer oder elektrischer Funktionselemente, beispielsweise einer Lüftungsdüse in einem Automobil, einsetzbar ist. Um die Ausleuchtung der Lichtaustrittsflächen zu verbessern, ist zwischen der Lichtquelle und der Lichtaustrittsfläche ein Lichtleiter angeordnet. Der Lichtleiter wird insbesondere im Dreikomponentenspritzguss einstückig mit einem lichtundurchlässigen Trägerkörper und einer weichen Außenhaut hergestellt.

Aus der DE 20 2007 010 136 U1 ist ebenfalls ein Stellrad für eine Betätigung von mindestens einem mechanischen Funktionseinstellelement und/oder einem elektrischen Steuerelement bekannt, das über Kopplungselemente mit dem jeweiligen Funktionseinstell- oder Steuerelement in Wirkverbindung bringbar ist. Das Stellrad ist innen hohl ausgebildet und mittels einer Nabe, einer Welle oder eines Zapfens drehbar in einer zugeordneten Lagerung abgestützt, wobei über einen Abschnitt am Umfang der Mantelwand des Stellrades lichtdurchlässige und vom Licht einer Lampe hinterleuchtete Symbole, Anzeigezonen und Signalisierungsfelder ausgestaltet sind. Ein ähnliches Stellrad ist aus der DE 88 15 072 bekannt, das im Hohlraum eine Lichtbündeleinheit aufweist, die das Licht punktuell auf die Innenseite der Mantelwand wirft, die Zonen aufweist, durch die das Licht austreten kann.

Aus der EP 0 919 899 A1 ist eine Steuervorrichtung mit einer Vorderfläche mit Markierungen und/oder Symbolen bekannt, die außerhalb des Drehbereiches eines Betätigungsorgans in Form eines Drehknopfes angeordnet ist. Der Drehknopf setzt sich aus drei verschiedenen Materialien zusammen. Es enthält einen Kern aus durchsichtigem, farbigem Material, wie Polycarbonat oder Polymethacrylat, das den Schaft und eine Stütze bildet, die sich ausgehend von diesem nach vorne erstreckt und sich schräg in Richtung eines Zeigers verengt. Die Stütze ist radial von allen Seiten und nach vorne bedeckt mit einem Körper aus einem zweiten Material, nämlich weißes Licht durchlassendes Polypropylen. Der Anteil des Körpers, der das Ende der Stütze bedeckt, weist eine reduzierte Dicke auf und bildet den Zeiger. Der Zeiger ist von einer mattschwarzen Elastormerschicht umgeben. Bei Dunkelheit wird der Kern durch eine Lichtquelle beleuchtet. Metallisierbare Flächen sind hier nicht vorgesehen. Gleichwohl vermittelt das Elastomer ein mattes Aussehen und eine samtartige Berührungsoberfläche. Auch ist kein Hohlraum zur Aufnahme einer Lichtquelle vorgesehen.

Aus der DE 10 2005 032 717 B3 ist ein Bedienteil bekannt, das aus einem mit einer Oberflächenbeschichtung versehenen luftdurchlässigen Kunststoffgrundkörper besteht, der einen ersten Bereich mit einer lichtundurchlässigen Oberflächenbeschichtung und einen zweiten Bereich mit einer lichtdurchlässigen, metallischen Oberflächenbeschichtung aufweist. Die Schichten vermitteln ein unterschiedliches optisches Erschienungsbild. Über die metallische Beschichtung ist eine transparente Lackschicht aufgebracht.

Aus der US 2004/0001329 A1 ist ein Drehknopf zur Verwendung in einem Automobil bekannt, der einen eingesetzten, aus Polycarbonat bestehenden Lichteiter aufweist, dessen schmaler Oberseite eine Zeigerfunktion zukommt. Der Zeiger ist in dem mittels Finger greifbaren erhabenen Mittelteil eingesetzt, der aus polymerem Kunststoff besteht und hinterleuchtbar ist. Außenseitig ist auf dem Bedienknopf eine weitere Schicht aus polymerem Material aufgebracht.

Ferner ist aus der DE 10 2006 005 089 A1 ein Bedienelement, insbesondere für ein Kraftfahrzeug, bekannt, das aus einem durchleuchtbaren Werkstoff besteht und mindestens mit einer opaken, mit einer Symbolik versehenen Beschriftung versehen ist. Diese Anordnung ist mit einer transparenten Lackschicht mit Nanopartikeln überzogen. Die Beschichtung und die Lackschicht sind mittels eines Lasers entfernbar, so dass das Licht einer in den Hohlkörper eingesetzten Lichtquelle das Bedienelement durchdringen kann. Der Grundkörper bestehet aus Glas, Keramik oder Polymeren, vorzugsweise aus Polycarbonat (PC), acrynitril-Butadien-styrol(ABS), (PC + ABS)-Blendes, Polyamind (PA) oder Polymethylmethacrylat (PMMA). Außen ist das Bedienelement mit einer Klarlackschicht umgeben.

Es sind ferner verschiebbare Bedienelemente, beispielsweise zum Betätigen von Lamellen in Luftdüsen oder zum Steuern von Ventilatoren oder Klimaanlagen in einem Kraftfahrzeug oder für andere Anwendungen bekannt, die ähnlich aufgebaut sind, sich allerdings nicht um eine Achse drehen, sondern auf einem Träger verschieben lassen. Solche verschiebaren Bedienelemente können sowohl mechanische Kopplungselemente aufweisen, um eine Bewegungstransformation beispielsweise auf eine Lamelle einer Düse zu übertragen, als auch mit elektrischen Kontaktelementen versehen sein, die beispielsweise über Schleifer mit stromführenden Bahnen an dem Träger verbindbar sind.

Es besteht der Wunsch, dass solche Bedienelemente nicht nur leicht handhabbar und von innen ausleuchtbar sind, je nach Dreh- oder Verschiebestand, sondern dass auch Accessoires, beispielsweise in Form von Metallisierungsstreifen aufbringbar sind, um zusätzlich eine optische Abgrenzung der einzelnen Zonen zu unterstreichen und/oder Bedienelemente optisch hervorzuheben.

Dies vorausgeschickt, liegt der Erfindung die Aufgabe zugrunde, ein Bedienelement der gattungsgemäßen Art so auszugestalten, dass es sowohl punktuell als auch flächenmäßig hinterleuchtbar ist, dass es darüber hinaus per Finger einfach bedienbar ist und dass es mit Metalleffekten, -streifen oder -punkten auf einfache Weise versehen werden kann, um bestimmte Konturen optisch hervorzuheben. Ferner soll eine preiswerte Serienfertigung ermöglicht werden.

Die Aufgabe löst die Erfindung durch Ausgestaltung des dreh- oder schiebbar gelagerten, hinterleuchtbaren Bedienelementes aus Kunststoff entsprechend der im Anspruch 1 angegebenen Lehre.

Vorteilhafte Ausgestaltungsformen sind in den Unteransprüchen wiedergegeben.

Das Bedienelement ist aus drei Elementen aufgebaut, die entweder als Einzelelemente herstellbar und miteinander verklippbar sind oder in einem Dreikomponenten-Spritzwerkzeug aus unterschiedlichen Kunststoffen hergestellt werden. Das Kernelement besteht aus transluzentem, also lichtdurchlässigem, nicht galvanisierbaren Kunststoff. Dieses Kernelement wird von einem Mantelelement mindestens an der oder den sichtbaren Seiten umgeben. Das Mantelelement kann dabei auf das Kernelement aufgespritzt oder als Einzelteil aus Kunststoff hergestellt aufklippbar ausgeführt sein. Das Mantelelement besteht aus einem galvanisierbaren Kunststoff, wobei Zonen für die Aufnahme von Durchleuchtungsteilen des Kernelementes freigehalten sind, so dass diese eingesetzt werden oder dahinter enden können. Schlussendlich wird auf das Mantelelement mindestens an der zugänglichen Oberfläche ein haptisches Element oder eine entsprechende Schicht aus nicht galvanisierbarem Weichkunststoff derart aufgebracht, dass gewünschte galvanisierbare Zonen am Mantelelement sowie Zonen für die Durchleuchtungsteile am Kernelement freigehalten sind, damit diese sichtbar hervortreten können. Die galvanisierbaren Zonen können dann metallisiert werden, beispielsweise in einem galvanischen Bad mit Chrom in verschiedenen Farben versehen werden, ohne dass irgendwelche Schutzmaßnahmen, wie Lacküberzüge, Abdeckungen usw., notwendig wären, um eine Galvanisierung auch der übrigen Kunststoffteile zu verhindern.

Wenn das Kunststoffteil gespritzt wird, empfiehlt es sich, in einem Dreikomponenten-Spritzgießwerkzeug die einzelnen Kunststoffteile, nämlich das Kernelement, das Mantelelement und das haptische Element zu einem Verbund zu spritzen. Zu diesem Zweck sind entsprechende Kavitäten in dem Spritzgießwerkzeug eingearbeitet, so dass durch Umsetzen eines vorgespritzten Kernelementes von einer Kavität in die nächstfolgende die Folgeschicht, nämlich das Mantelelement, aufgebracht werden kann. Nach dem Aufbringen des Mantelelementes erfolgt ein weiteres Umsetzen in eine weitere Kavität, um außenseitig das haptische Element aufzubringen. Das haptische Element kann beispielsweise eine Weichkunststoffschicht mit Riffelung oder Noppen oder unterschiedlichen Oberflächengestaltungen sein, wodurch das Bedienelement mit einem Finger einfach bedienbar ist.

Das Kernelement kann auch hohl ausgebildet sein, so dass in das Kernelement mindestens eine Lichtquelle für die Hinterleuchtung einsetzbar ist. Beispiele einer solchen Ausleuchtung sind in den eingangs beschriebenen Schriften angegeben. Ebenso können an dem Bedienelement die eingangs beschriebenen mechanischen Kopplungsglieder oder elektrischen Elemente vorgesehen sein.

Zur besseren Verbindung des Kernelementes mit dem Mantelelement kann das Kernelement auch Vereckungen, beispielsweise vorstehende Ansätze oder auch Ausnehmungen oder Verkantungen aufweisen, an denen sich konturenangepasste Gegenstücke des Mantelelementes abstützen. Dies kann sowohl bei den aufklippbaren Mantellelementen vorgesehen sein als auch bei den durch Verbundspritzen aus Kunststoff hergestellten Teilen. Diese Vereckungen ermöglichen beispielsweise ein Aufrasten des Mantelelementes, wenn dies als Einzelelement ausgeführt ist. Beim Aufspritzen ist ein zusätzlicher Halt des Mantelelementes gegeben.

Das haptische Element kann sich auch über nicht sichtbare oder nur teilweise sichtbare Seitenwände des Mantelelementes erstrecken. Es bietet damit zugleich eine Schutzschicht und verhindert auch das Austreten des Lichtes, falls das Mantelelement stellenweise doch lichtdurchlässig sein sollte.

Für die Herstellung haben sich verschiedene Kunststoffe bewährt. Beispielsweise kann das Kernelement aus Polycarbonat gefertigt sein, das Mantelelement hingegen aus Polyamid oder aus ABS-Kunststoff. Das haptische Element kann aus einem thermoplastischen Elastomer, vorzugsweise aus einem vernetzten thermoplastischen Elastomer, z. B. EPDM, bestehen. Bei der baulichen Anordnung liegen nur die Zonen frei, die mit einer Metallschicht versehen werden sollen. Das Teil kann also in fertiger Form in ein Galvanisierbad eingehängt werden, um die galvanische Metallabscheidung in gewünschter Weise zu ermöglichen, ohne dass eine Oberflächenbeschichtung der Bereiche, die durchleuchtet werden sollen oder die nur der Bedienung dienen, belegt werden.

Die Erfindung wird nachfolgend anhand des in der Zeichnung dargestellten einzigen Ausführungsbeispiels ergänzend erläutert

In der Zeichnung zeigen:
- Fig. 1a: ein Kernelement eines Bedienelementes nach der Erfindung,
- Fig. 1b: ein Mantelelement, das auf das Kernelement aufziehbar ist und
- Fig. 1c: ein haptisches Element aus nicht galvanisierbarem Kunststoff und
- Fig. 2: eine schematische Teilschnittzeichnung ohne Strichlinien durch ein zusammengesetztes Bedienelement, bestehend aus den in Fig. 1 dargestellten Elementen.

In Fig. 1 ist das Kernelement eines drehbaren Bedienelementes, beispielsweise für eine Luftdüse oder eine Klimaanlage in einem Kraftfahrzeug, dargestellt, das aus Polycarbonat gefertigt und lichtdurchlässig ausgeführt ist. Das Kernelement 1 ist hohl ausgebildet, wie auch aus Fig. 2 ersichtlich ist, so dass eine Lichtquelle einschiebbar ist, mittels welcher die Durchleuchtungsteile 3, z. B. Symbole, die mittels Laser in den Kunststoff eingebracht sind oder aus dem gleichen Kunststoff bestehend aus der Ebene hervorstehende Ansätze sein können, hinterleuchtet werden können. Die Zonen zwischen den einzelnen Durchleuchtungsteilen 3 werden durch entsprechende Stege 9 am haptischen Element 4 verdeckt. Das haptische Element 4 ist als äußeres Element in Fig. 1c dargestellt.

Zunächst wird das Kernelement 1 von einem Mantelelement 2 umgeben, das in Fig. 1b gezeichnet ist. Dieses Mantelelement 2 weist einen Innenraum 5 auf, der durch das Kernelement 1 ausgefüllt ist. Auf das Mantelelement 2 kann dann das haptische Element 4 gemäß Fig. 1c aufgebracht werden. Die Darstellung zeigt drei einzelne Elemente (1, 2, 4), die miteinander verklippbar sind. Diese Teile können aber auch im Verbund, nämlich im Dreikomponenten-Spritzgießverfahren in einem entsprechenden Werkzeug fest miteinander verbunden sein. Beispielsweise kann das aus Polycarbonat bestehende Kernelement 1 mit dem Mantelelement 2, das beispielsweise aus Polyamid besteht, verbunden sein.

Aus Fig. 2 ist zu erkennen, dass darüber hinaus Ansätze, nämlich Verzahnungen 7, außenseitig am Kernelement 1 vorgesehen sind, sowie Ausprägungen in der Stirnseite, nämlich Ausnehmungen 8. In diese kann das Polyamid hineinfließen bzw. kann dies die Ansätze umfließen, so dass hierüber eine erhöhte mechanische Festigkeit neben der Haftungsfestigkeit zwischen den Schichten gegeben ist.

Die Fig. 1c zeigt nun, dass das haptische Element, das aus Weichkunststoff besteht, Rippen oder Stege 9 aufweist, die in die Zwischenräume zwischen den beim Ausführungsbeispiel vorstehenden Durchleuchtungsteilen 3 eingreifen. Dadurch sind die Teile gegeneinander abgehoben. Das haptische Element kann beispielsweise aus weichem schwarzen Kunststoff bestehen oder aus einem anderen eingefärbten Kunststoff. Das haptische Element formt dabei nicht nur den sichtbaren Betätigungsbereich des Bedienelementes an der Stirnfläche. Dieses übergreift auch die Seitenflächen, so dass ein sicherer Halt der Schicht gegeben ist. Darüber hinaus ist das Teil aber so konzipiert, dass ringförmig galvanisierbare Zonen 6 freigelegt sind, die dann in einem Galvanisierbad auf einfache Weise galvanisiert werden können, und zwar im zusammengesetzten bzw. im Dreikomponenten-Verfahren gespritzten Bauteil, ohne hier besondere Schutzmaßnahmen, wie Abklebungen und Abdeckungen oder Lackabdeckungen, vornehmen zu müssen. Die haptische Schicht zeichnet sich im Ausführungsbeispiel durch zwei parallele Teilringe 10 seitlich der Beleuchtungszone des Kernelementes 1 aus. Die Oberfläche ist so gestaltet, dass ein Finger leicht aufsetzbar ist und das Bedienelement gedreht werden kann. Im konkreten Beispiel weist ein Teilring eine pyramidenförmige Prägung auf.

Selbstverständlich können auch völlig andere Oberflächen gestaltet werden. Es kann beispielsweise seitlich eine einzelne ringfömige, galvanisierbare Zone vorgesehen sein; es können auch beidseitig außenliegend solche vorgesehen sein und die haptische Oberfläche in der Mitte, die dann punktuell beispielsweise von einem Leuchtpunkt durchsetzt ist. Viele andere Gestaltungsformen sind ebenfalls möglich. Durch die metallisierbaren Zonen wird das Bedienelement optisch geprägt und hervorgehoben, so dass es auch leichter zugänglich ist.

### Bezugszeichenliste

- 1: Kernelement
- 2: Mantelelement
- 3: Durchleuchtungsteil
- 4: haptisches Element
- 5: Hohlraum
- 6: galvanisierbare Zone
- 7: Vereckung
- 8: Vereckung
- 9: Steg
- 10: Teilring

## Patentansprüche

1. Dreh- oder verschiebbar gelagertes, hinterleuchtbares Bedienelement aus Kunststoff mit Mitteln zur mechanischen Kraftübertragung und/oder mit Mitteln für elektrische Steuerungen, wobei es aus einem Kernelement (1) aus transluzentem, nicht galvanisierbarem Kunststoff, nämlich Polycarbonat, besteht, das von einem Mantelelement (2) des Bedienelements mindestens an der oder den sichtbaren Seiten umgeben ist, das auf das Kernelement (1) aufgespritzt oder als Einzelteil aufklippbar ist
wobei Zonen für die Aufnahme von Durchleuchtungsteilen (3) des Kernelementes (1) freigehalten sind, und wobei auf das Mantelelement (2) mindestens an der zugänglichen Oberfläche ein haptisches Element (4) aus nicht galvanisierbarem Weichkunststoff, nämlich einem thermoplastischen Elastomer, derart aufgebracht ist, dass galvanisierbare Zonen (6) am Mantelelement (2) und Zonen für die Durchleuchtungsteile (3) sichtbar hervortreten, **dadurch gekennzeichnet, dass** das Mautelement (2) aus einem galvanisierbaren Kunststoff, nämlich Polyamid oder ABS, besteht.

2. Bedienelement nach Anspruch 1, **dadurch gekennzeichnet, dass** das Kernelement (1) hohl ausgebildet ist und in dieses mindestens eine Lichtquelle für die Hinterleuchtung einsetzbar ist.

3. Bedienelement nach Anspruch 1, **dadurch gekennzeichnet, dass** das Kernelement (1) Vereckungen (7, 8) zum Mantelelement (2) hin aufweist, die ein Aufrasten des Mantelelementes (2) ermöglichen oder beim Aufspritzen einen zusätzlichen Halt des Mantelelementes (2) bieten.

4. Bedienelement nach Anspruch 1, **dadurch gekennzeichnet, dass** das haptische Element (4) sich auch über nicht sichtbare oder nur teilweise sichtbare Seitenwände des Mantelelementes (2) erstreckt.

5. Bedienelement nach einem der vorhergehenden Ansprüche, **dadurch gekennzeichnet, dass** das haptische Element (4) aus einem vernetzten thermoplastischen Elastomer besteht.

6. Bedienelement nach einem der vorhergehenden Ansprüche, **dadurch gekennzeichnet, dass** es im Dreikomponenten-Spritzgießverfahren in einem Werkzeug mit unterschiedlichen Kavitäten, die die drei Elemente (1, 2, 4) abbilden, hergestellt ist.

7. Bedienelement nach Anspruch 1, **dadurch gekennzeichnet, dass** in die galvanisierbaren Zonen (6) eine Metallschicht eingebracht ist.

## Claims

1. Rotationally or slidably mounted control element, which can be backlit, of plastics material with means for mechanical force transmission and/or means for electrical control actions, wherein it consists of a core element (1) of translucent, non-platable plastics material, namely polycarbonate, which is surrounded by a casing element (2) of the control element at least at the sides or the visible sides, which is sprayed or clippable as an individual element onto the core element (1), wherein zones for receiving light-transmission parts (3) of the core element (1) are left free and wherein a haptic element (4) of non-platable soft plastics material, namely a thermoplastic elastomer, is so mounted on the casing element (2) at least at the accessible surface that platable zones (6) at the casing element (2) and zones for the light-transmission parts (3) visibly protrude, **characterised in that** the casing element (2) consists of a platable plastics material, namely polyamide or ABS.

2. Control element according to claim 1, **characterised in that** the core element (1) is of hollow construction and at least one light source for the backlighting is insertable thereinto.

3. Control element according to claim 1, **characterised in that** the core element (1) has edged portions (7, 8) which face towards the casing element (2) and which enable detenting of the casing element (2) or in a case of spraying offer an additional retention of the casing element (2).

4. Control element according to claim 1, **characterised in that** the haptic element (4) also extends over non-visible or only partly visible side walls of the casing element (2).

5. Control element according to any one of the preceding claims, **characterised in that** the haptic element (4) consists of a cross-linked thermoplastic elastomer.

6. Control element according to any one of the preceding claims, **characterised in that** it is produced in a three-component injection-moulding process in a tool with different cavities, which image the three elements (1, 2, 4).

7. Control element according to claim 1, **characterised in that** a metal layer is formed in the platable zones (6).

## Revendications

1. Élément de commande rotatif ou au roulement glissant, rétroéclairé en plastique avec des moyens de transmission mécanique de la force et/ou des moyens pour des commandes électriques, cet élément étant composé d'un élément central (1) en plastique translucide non galvanisable, à savoir du polycarbonate, qui est entouré par un élément de manteau (2) de l'élément de commande au moins sur le ou sur les côtés visibles, qui est injecté sur l'élément central (1) ou qui est clipsable en tant que pièce individuelle, des zones étant gardées libres pour le logement des pièces d'éclairage (3) de l'élément central(1), et sur l'élément de manteau (2), au moins un élément haptique (4) en plastique souple non galvanisable, à savoir un élastomère thermoplastique, étant situé sur la surface accessible de telle sorte que les zones galvanisables (6) sont visibles sur l'élément de manteau (2) et sur les zones pour les pièces d'éclairage (3), caractérisé en cela que l'élément de manteau (2) étant composé d'un plastique galvanisable, à savoir du polyamide ou de l'ABS.

2. Élément de commande selon la revendication 1 caractérisé en cela que l'élément central (1) est creux et que dans celui-ci, au-moins une source de lumière peut être utilisée pour le rétroéclairage.

3. Élément de commande selon la revendication 1 caractérisé en cela que l'élément central (1) présente des angles (7, 8) vers l'élément de manteau (2) qui permettent à l'élément de manteau (2) de s'enclencher ou qui offrent, à l'application, une tenue supplémentaire de l'élément de manteau (2).

4. Élément de commande selon la revendication 1 caractérisé en cela que l'élément haptique (4) s'étend également sur des parois latérales non visibles ou seulement partiellement visibles de l'élément de manteau (2).

5. Élément de commande selon l'une des revendications précédentes caractérisé en cela que l'élément haptique (4) est composé d'un élastomère thermoplastique réticulé.

6. Élément de commande selon l'une des revendications précédentes caractérisé en cela qu'il est fabriqué dans un processus de fonte par injection à trois composants dans un outil avec différentes cavités qui forment les trois éléments (1, 2, 4).

7. Élément de commande selon la revendication 1 caractérisé en cela que dans les zones galvanisables (6) une couche métallique est insérée.
